# EUROPÄISCHE PATENTSCHRIFT

(11) **EP 0 652 309 B1**
(45) Veröffentlichungstag und Bekanntmachung des Hinweises auf die Patenterteilung: **02.04.1997**
(21) Anmeldenummer: 94810491.4
(22) Anmeldetag: 29.08.1994
(51) Int. Cl.: D02H 1/00, B65H 49/16, B65H 67/06

(54) **Vorrichtung zum Abwerfen von Restspulen und Leerhülsen an einem Spulengatter**
Device for releasing remaining bobbins and tubes from a creel
Dispositif pour éjecter d'un râtelier les bobines restantes et les tubes vides

(30) Priorität: 10.11.1993 CH 3381/93
(43) Veröffentlichungstag der Anmeldung: 10.05.1995
(73) Patentinhaber: Benninger AG, CH-9240 Uzwil (CH)
(72) Erfinder: Fuhr, Martin, CH-9242 Oberuzwil (CH)
(74) Vertreter: Wenger, René

(56) Entgegenhaltungen:
- DE-A- 1 710 169
- DE-A- 3 924 095

## Beschreibung

Die Erfindung betrifft eine Vorrichtung zum Abwerfen von Restspulen und Leerhülsen an einem Spulengatter gemäss dem Oberbegriff von Anspruch 1. Mit einer derartigen Vorrichtung soll der Spulenwechsel an einem Schär- oder Zettelgatter vereinfacht werden, indem vor der Neubestückung einer Spulentafel die nicht völlig aufgebrauchten Restspulen und die Leerhülsen nicht manuell entfernt werden müssen.

Es ist bereits bekannt, die Restspulen und Leerhülsen mit Hilfe einer Abstreifvorrichtung zu entfernen, wobei die Spulentragrohre an der Abstreifvorrichtung vorbeigeführt werden. So ist beispielsweise durch die DE-A-17 10 169 ein Gatterwagen mit vertikalen Spulentragrohren bekannt geworden, der durch eine Abstreifvorrichtung hindurchgeschoben werden kann. Dabei sind in der Höhe jeder Spulenreihe Abstreifarme angeordnet, die eine die Spulenhülsen keilförmig hintergreifende Gleitkante aufweisen. Ein Nachteil dieser Vorrichtung besteht jedoch darin, dass die auf die Restspulen oder Leerhülsen einwirkende Kraft im Verlaufe des Abstreifvorgangs allmählich ansteigt und dass es aufgrund der Hebelwirkung zu einem Verklemmen der Spindel kommen kann. Ausserdem besteht bei den Restspulen die Gefahr, dass sich der Faden am Abstreifarm verwickelt oder dass die Restwicklung beschädigt werden kann.

Es ist daher eine Aufgabe der Erfindung, eine Vorrichtung der eingangs genannten Art zu schaffen, welche die erwähnten Nachteile vermeidet und welche eine Beschädigung der Restspulen oder eine Verwicklung der Fäden vermeidet. Die Vorrichtung soll ausserdem für verschiedene Spulentypen einsetzbar sein und sie soll eine Selektion der abzuwerfenden Spulengrösse erlauben. Diese Aufgabe wird erfindungsgemäss mit einer Vorrichtung gelöst, welche die Merkmale im Anspruch 1 aufweist.

Durch das erfindungsgemässe Vorspannen des Schlagelements erfolgt keine allmähliche Krafteinwirkung auf die Restspulen oder Leerhülsen, wie beim Abstreifen gemäss Stand der Technik. Vielmehr dient die Federvorrichtung als Kraftspeicher, der im Verlauf der Bewegung der Spulentragvorrichtung allmählich geladen wird und der seine Energie schlagartig auf die Restspulen und Leerhülsen abgibt. Die Richtung dieses Kraftimpulses verläuft dabei etwa parallel zu den Spindeln, so dass es nicht zu einem Verkanten kommen kann.

Besonders vorteilhaft ist das Schlagelement ein radial federnd an einer Halterung befestigter Schlagarm. Ein derartiger Schlagarm braucht keinen sehr grossen Weg zurückzulegen, so dass die je nach Länge des Schlagarms geringfügige Bahnkrümmung unerheblich ist. Selbstverständlich wäre es aber auch denkbar, dass das Schlagelement ein Stössel oder dergleichen ist, der quer zur Bewegungsebene der Spulentragvorrichtung gegen die Kraft einer Druckfeder verschiebbar gelagert ist.

Die Halterung zum Einstellen der Federvorspannung ist vorzugsweise in verschiedenen Winkelpositionen an einer Haltestange fixierbar. Auf diese Weise kann die maximal gewünschte Vorspannkraft eingestellt werden.

Die Vorspannung des Schlagarms kann besonders einfach dadurch erreicht werden, dass er mit einer Rampe versehen ist, auf der die Spulentragvorrichtung aufläuft und dass die Rampe zum Auslösen des Kraftimpulses in der Auslöseposition an ihrem bezüglich ihrer Bewegungsebene höchsten Punkt abgesetzt ist. Die Rampe muss ersichtlicherweise derart dimensioniert und angeordnet sein, dass sie bei entspannter Federvorrichtung in die Vorschubbahn der Spulentragvorrichtung hineinragt. Die Rampe steigt in Bewegungsrichtung gesehen an, so dass der Schlagarm gegen die Kraft der Federvorrichtung beim Passieren der Spulentragvorrichtung, z.B. eines Spulentragrohrs, zurückgepresst wird. Beim Erreichen der Auslöseposition eines Spulentragrohrs ist die Rampe unvermittelt abgesetzt, so dass der Schlagarm wieder zurückschnellt. Die Rampenspitze bildet dabei das Schlagelement, das den Kraftimpuls überträgt. Der Schlagarm kann beispielsweise als Blattfeder ausgebildet sein, auf welcher spulenseitig die Rampe angeordnet ist.

Weitere Vorteile lassen sich erzielen, wenn auf jeder Spindel eine Schlagscheibe lose angeordnet ist und wenn mit dem Schlagelement die Schlagscheibe beaufschlagbar ist, wobei der Kraftimpuls indirekt auf die Restspule oder Leerhülse einwirkt. Durch diese lose aufgesetzte Schlagscheibe werden Garn- oder Hülsenbeschädigungen verhindert. Die Grösse der Hülse spielt keine rolle mehr, da die Schlagscheibe den Kraftimpuls auf alle Hülsenformate überträgt. Die Positionierung der Schlagscheiben gegen das Spulentragrohr hin erfolgt automatisch durch das Aufstecken der Spulen. Im Gegensatz zu den Restspulen und Leerhülsen werden die Schlagscheiben nicht abgeworfen, da sie ihre Bewegungsenergie an die Spulenhülsen weitergeben und nach der Weitergabe des Kraftimpulses höchstens noch eine torkelnde Bewegung auf der Spindel ausführen.

Da die Schlagscheibe vom Schlagelement nicht im Zentrum, sondern im Randbereich unterhalb der Spindelmitte getroffen wird, bewegt sie sich leicht steigend schräg nach vorne. Dadurch werden die Spulenhülsen etwas angehoben und über die Spindelnase am Kopf jeder Spindel geworfen. Diese leichte Hubbewegung kann noch durch die Geometrie der Schlagscheibe unterstützt werden, insbesondere indem sich die Schlagscheibe vom Zentrum gegen aussen vorzugsweise konisch verdickt.

Die Spulentragvorrichtung kann ganz unterschiedlich ausgebildet sein. Sie kann vertikale Spulentragrohre aufweisen, welche an horizontalen, endlosen Transportketten befestigt sind. Dabei können die Schlagelemente jeweils nahe an den Kettenumlenkrädern angeordnet sein, welche in Transportrichtung zwischen dem der Betriebsstellung und dem der Wechselstellung entsprechenden Trum der Ketten liegen.

Die Spulentragvorrichtung kann aber auch eine vertikale Spulentafelbewegung ausführen, wobei sie horizontale Spulentragrohre aufweist, welche an seitlichen, vertikalen, endlosen Transportketten befestigt sind. Schliesslich könnte die Spulentragvorrichtung auch ein fahrbarer Gatterwagen sein, der zum Erreichen der Wechselstellung an einer Abwurfstation vorbeigefahren wird, an welcher das Schlagelement angeordnet ist.

Weitere Vorteile und Einzelmerkmale der Erfindung ergeben sich aus der nachfolgenden Beschreibung eines Ausführungsbeispiels und aus den Zeichnungen. Es zeigen:
- Figur 1: Eine schematische Darstellung eines V-Gatters mit Kettenzug für die Spulentragrohre,
- Figur 2: die Seitenansicht einer erfindungsgemässen Abwurfvorrichtung,
- Figur 3: eine Draufsicht auf die Vorrichtung gemäss Figur 2,
- Figur 4: einen Querschnitt durch ein Spulentragrohr mit Spindel und aufgesetzter Schlagscheibe,
- Figur 5: eine schematische Seitenansicht einer Spulentragvorrichtung mit vertikaler Spulentafelbewegung, und
- Figur 6: eine schematische Draufsicht einer als Gatterwagen ausgebildeten Spulentragvorrichtung.

Figur 1 zeigt schematisch die Draufsicht auf ein an sich bekanntes Spulengatter 1 in V-förmiger Anordnung. Jede Gatterseite ist mit endlosen Zugketten 7 versehen, an denen die Spulentragrohre 5 (Fig. 2) angeordnet sind. Die Spulentragrohre können dabei von einer Betriebsstellung 8, in welcher die Fäden abgezogen werden, in Transportrichtung T in eine Wechselstellung 9 transportiert werden, in welcher von einem Spulenvorrat 11 neue Spulen 4 aufgesteckt werden. Relativ nahe bei den Kettenumlenkrädern 10, die in Transportrichtung gesehen zwischen der Betriebsstellung 8 und der Wechselstellung 9 liegen und welche die Transportkette in entsprechende Kettentrums unterteilen, ist die erfindungsgemässe Abwurfvorrichtung angeordnet. Beim Umlaufen der Spulen von der selstellung 9 in die Betriebsstellung 8, werden dabei gleichzeitig die Restspulen und Leerhülsen zur Wechselstellung 9 transportiert und im Bereich der Umlenkung 10 entfernt.

In den Figuren 2 und 3 sind Einzelheiten der Abwurfvorrichtung dargestellt. An den einzelnen Spulentragrohren 5 sind übereinander sogenannte Hakenspindeln angeordnet, an deren Ende eine Spindelnase 18 sitzt. Die Spulen werden lose auf die Spindeln aufgesteckt und von der Spindelnase festgehalten. Bezogen auf das ganze Spulengatter bilden die einzelnen Spindeln horizontale Reihen. Relativ nahe vor den Kettenumlenkrädern 10 ist hinter der Spulentafel eine vertikale Haltestange 14 angeordnet. An dieser Haltestange ist für jede Spindelreihe ein Schlagarm 12 mit Hilfe einer Halterung 13 befestigt. Die Halterung besteht beispielsweise aus zwei Klemmbacken, die mittels Schrauben gespannt werden können. Auf diese Weise kann die Halterung auf der Haltestange gedreht und in verschiedenen Winkelpositionen fixiert werden.

Der Schlagarm 12 besteht aus einer Blattfeder 15, auf welcher eine Rampe 16, beispielsweise aus Kunststoffmaterial, befestigt ist. Diese Rampe ist auf ihrer Rückseite abgesetzt und ragt bei entspannter Blattfeder mit ihrer Rampenspitze 17 in den Bewegungsbereich der Spulentragrohre 5. Ersichtlicherweise wird der Schlagarm 12 dadurch beim Passieren eines Spulentragrohrs zurückgepresst, wie durch die strichpunktierten Linien angedeutet ist. Sobald ein Spulentragrohr eine Auslöseposition 23 erreicht hat, schlägt die Rampenspitze 17 in Richtung der nächstliegenden Spindel 6.

Zwischen den Spulenhülsen und den Spulentragstangen 5 ist je eine Schlagscheibe 19 angeordnet. Die Rampenspitze 17 trifft dadurch die Schlagscheibe 19 und diese wiederum gibt den Impuls weiter an die Restspule 2 bzw. an die Leerhülse 3. In Figur 4 ist eine sich gegen aussen konisch verdickende Schlagscheibe 19 dargestellt. Der Kraftimpuls I, welcher die Schlagscheibe 19 unterhalb der Spindel 6 trifft, bewirkt eine Schrägstellung der Leerhülse 3, wobei diese Bewegung durch die konische Form der Schlagscheibe noch unterstützt wird. Dadurch wird die Leerhülse 3 über die Spindelnase 18 hinausgehoben und ganz von der Spindel abgeworfen. Die Schlagscheibe 19 führt mit ihrer Restenergie noch eine Torkelbewegung auf der Spindel 6 aus, bleibt dann aber stehen, spätestens an der Spindelnase 18.

Ersichtlicherweise ist durch die Einstellung der durch die Relativbewegung maximal erreichbaren Federvorspannung das Abwurfgewicht der Spulen definierbar. Auf diese Weise ist es beispielsweise möglich, dass nur Restspulen mit einer minimalen Wickeldicke abgeworfen werden. Neue Spulen 4 werden dagegen nicht abgeworfen, so dass beispielsweise beim falschen Bestücken einer Partie ein Umlauf der Spulentafel ohne Spulenabwurf möglich ist.

Im Bereich der Auslöseposition 23, also dort wo die Restspulen und Leerhülsen abgeworfen werden, ist unterhalb der untersten Spindel eine Auffangvorrichtung 21 angeordnet. Diese führt die Leerhülsen und Restspulen unmittelbar einer Fördervorrichtung 22 zu, die beispielsweise aus einem Transportband bestehen kann, die zu einem Container oder dergleichen führt.

Figur 5 zeigt schematisch eine Seitenansicht auf eine Gattersektion mit einem vertikalen Paternoster-Umlauf beim Spulenwechsel. Dabei sind an seitlichen Paternoster-Ketten 24 horizontale Spulentragrohre 26 angeordnet, wobei die Ketten in seitlichen Kettenumlenkrädern 25 geführt sind. Der Schlagarm 12 in seiner Halterung 13 verläuft ersichtlicherweise parallel zu den Ketten, also vertikal. Der Abwurf der Restspulen oder Spulenhülsen kann unmittelbar über dem unteren, hier nicht dargestellten, Kettenumlenkrad erfolgen, so dass auf der aufsteigenden Spulentafel neue Spulen 4 auf die Spindeln 6 aufgesteckt werden können.

Aus Figur 6 ist ersichtlich, dass die Erfindung nicht auf feste Gatterinstallationen beschränkt ist. Die Spulentragvorrichtung kann nämlich auch als Gatterwagen 27 ausgebildet sein, der mit einem Fahrwerk 28 versehen ist und der aus der Betriebsstellung zu einem beliebigen Ort gefahren werden kann. Für den Spulenabwurf wird der Gatterwagen durch eine Abwurfstation 29 geführt, an welcher der Schlagarm 12 angeordnet ist. Für die richtige Positionierung des Gatterwagens relativ zum Schlagarm wird dabei vorzugsweise eine Schiene 30 vorgesehen, die eine lineare Zwangsführung des Gatterwagens bewirkt. Der Gatterwagen wird manuell durch die Abwurfstation geschoben, wobei sich der gleiche Abwurfmechanismus einstellt, wie bei den vorher beschriebenen Ausführungsbeispielen.

## Patentansprüche

1. Vorrichtung zum Abwerfen von Restspulen oder Leerhülsen an einem Spulengatter (1), bestehend aus einer Spulentragvorrichtung (5), an der übereinander mehrere Spindeln (6) zur Aufnahme von Spulen angeordnet sind, wobei die Spulentragvorrichtung von einer Betriebsstellung (8) zum Abwickeln der Spulen in eine Wechselstellung (9) zum Neubestücken der Spindeln bewegbar ist, dadurch gekennzeichnet, dass im Bewegungsbereich der Spulentragvorrichtung (5) für jede Spindelreihe ein mit einer Federvorrichtung verbundenes Schlagelement (12) angeordnet ist, das mit der Spulentragvorrichtung (5) derart zusammenwirkt, dass es durch deren Bewegung vorspannbar ist und dass nach dem Durchlaufen einer Auslöseposition (23) die Federvorrichtung (15) derart entspannbar ist, dass das Schlagelement einen Kraftimpuls (I) in Richtung der nächstliegenden Spindel (6) bzw. einer darauf aufgesteckten Restspule (2) oder Leerhülse abgibt.

2. Vorrichtung nach Anspruch 1, dadurch gekennzeichnet, dass das Schlagelement ein radial federnd an einer Halterung (13) befestigter Schlagarm (12) ist.

3. Vorrichtung nach Anspruch 2, dadurch gekennzeichnet, dass die Halterung (13) zum Einstellen der Federvorspannung in verschiedenen Winkelpositionen an einer Haltestange (14) fixierbar ist.

4. Vorrichtung nach Anspruch 2 oder 3, dadurch gekennzeichnet, dass der Schlagarm (12) zum Vorspannen mit einer Rampe (16) versehen ist, auf der die Spulentragvorrichtung (5) aufläuft und dass die Rampe zum Auslösen des Kraftimpulses in der Auslöseposition (23) an ihrem bezüglich ihrer Bewegungsebene höchsten Punkt abgesetzt ist.

5. Vorrichtung nach Anspruch 4, dadurch gekennzeichnet, dass der Schlagarm als Blattfeder (12) ausgebildet ist, auf welcher spulenseitig die Rampe 16 befestigt ist.

6. Vorrichtung nach einem der Ansprüche 1 bis 5, dadurch gekennzeichnet, dass auf jeder Spindel (6) eine Schlagscheibe (19) lose angeordnet ist und dass mit dem Schlagelement die Schlagscheibe beaufschlagbar ist, wobei der Kraftimpuls (I) indirekt auf die Restspule oder Leerhülse einwirkt.

7. Vorrichtung nach Anspruch 6, dadurch gekennzeichnet, dass die Schlagscheibe (19) sich vom Zentrum gegen aussen verdickt.

8. Vorrichtung nach einem der Ansprüche 1 bis 7, dadurch gekennzeichnet, dass das Schlagelement (12) derart angeordnet ist, dass der Kraftimpuls beim Erreichen der Auslöseposition jeweils unterhalb einer Spindel abgegeben wird.

9. Vorrichtung nach einem der Ansprüche 1 bis 8, dadurch gekennzeichnet, dass in der Ebene der Auslöseposition (23) unterhalb der untersten Spindel eine Auffangvorrichtung (21) angeordnet ist, welche die abgeworfenen Restspulen und Leerhülsen einer Fördervorrichtung (22) zuführt.

10. Vorrichtung nach einem der Ansprüche 1 bis 9, dadurch gekennzeichnet, dass die Spulentragvorrichtung vertikale Spulentragrohre (5) aufweist, welche an oberen und unteren horizontalen, endlosen Transportketten (7) befestigt sind und dass die Schlagelemente nahe an den Kettenumlenkrädern (10) angeordnet sind, welche in Transportrichtung zwischen dem der Betriebsstellung (8) und dem der Wechselstellung (9) entsprechenden Trum der Ketten liegen.

11. Vorrichtung nach einem der Ansprüche 1 bis 9, dadurch gekennzeichnet, dass die Spulentragvorrichtung horizontale Spulentragrohre aufweist, welche an seitlichen, vertikalen, endlosen Transportketten befestigt sind.

12. Vorrichtung nach einem der Ansprüche 1 bis 9, dadurch gekennzeichnet, dass die Spulentragvorrichtung ein fahrbarer Gatterwagen ist und dass das Schlagelement an einer relativ zum Gatterwagen feststehenden Abwurfstation angeordnet ist, welche der Gatterwagen zum Erreichen der Wechselstellung passieren muss.

## Claims

1. Device for ejection of remnant packages or empty bobbins from a creel (1), said device comprising a package carrier device (5) on which numerous spindles (6) are arranged, one above the other, for the accomodation of packages, the package carrier device being able to travel from an operating position (8) for unwinding of the packages into a changing position (9) for reloading of the spindles, characterized in that for each row of spindles a striker element (12), connected with a spring device, is arranged in the area of movement of the package carrier device (5), said striker element being coordinated with the package carrier device (5) in such way that it can be placed under tension by means of the movement of said package carrier device, and that after running through a trigger position (23) the spring device (15) can be released in such a way that the striker element imparts a force impulse (I) in the direction of the nearest adjacent spindle (6), respectively remnant package (2) or empty bobbin placed upon it.

2. Device according to claim 1, characterized in that the striker element is a striker arm (12) fixed with radial spring action on a holder (13).

3. Device according to claim 2, characterized in that the holder (13), in order to adjust the tension of the spring, is able to be fixed in varying angular positions on a holding rod (14).

4. Device according to claims 2 or 3, characterized in that for tensioning, the striker arm (12) is equipped with a cam (16) up against which the package carrier device (5) runs and that, in order to release the force impulse in the trigger position (23), the shape of the cam recedes abruptly at its highest point in relation to its plane of movement.

5. Device according to claim 4, characterized in that the striker arm takes the form of a leaf spring (12), on the package side of which the cam (16) is mounted.

6. Device according to one of the claims 1 to 5, characterized in that an impact disc (19) is loosely arranged on each spindle (6) and that the impact disc can be impinged upon by the striker element, the force impulse (I) being imparted indirectly onto the remnant package or empty bobbin.

7. Device according to claim 6, characterized in that the impact disc (19) thickens from its centre outwards.

8. Device according to one of the claims 1 to 7, characterized in that the impact element (12) is arranged in such a way that, on reaching the trigger position, the force impulse is in each case delivered below a spindle.

9. Device according to one of the claims 1 to 8, characterized in that a retrieving device (21) is arranged below the lowest spindle in the plane of the trigger position (23), said retrieving device feeding the ejected remnant packages and empty bobbins to a conveyor device (22).

10. Device according to one of the claims 1 to 9, characterized in that the package carrier device possesses vertical package carrier tubes (5) which are attached to upper and lower horizontal, continuous transport chains (7) and that the impact elements are arranged adjacent to the chain deflection wheels (10) which lie in the direction of transport between the spans of the chain, said spans corresponding to the operating position (8) and the change position (9).

11. Device according to one of the claims 1 to 9, characterized in that the package carrier device possesses horizontal package support tubes which are attached to lateral, vertical, continuous transport chains.

12. Device according to one of the claims 1 to 9, characterized in that the package carrier device is a travelling creel truck and that the striker element is arranged at an ejection station which is fixed in relation to the creel truck and which said creel truck must pass in order to reach the change position.

## Revendications

1. Dispositif pour éjecter des bobines restantes ou des douilles vides sur un cantre (1), formé d'un dispositif support de bobines (5) sur lequel plusieurs broches (6) sont superposées pour recevoir des bobines, le dispositif support de bobines étant mobile entre une position de fonctionnement (8) prévue pour le déroulement des bobines et une position de changement (9) prévue pour regarnir les broches, caractérisé en ce qu'il est prévu, dans la zone de déplacement du dispositif support de bobines (5), pour chaque rangée de broches, un élément de chasse (12) qui est relié à un dispositif de ressort et qui coopère avec le dispositif support de bobines (5) de telle sorte qu'il est apte à être précontraint par le mouvement de celui-ci, et en ce qu'après avoir franchi une position de déclenchement (23), le dispositif de ressort (15) est apte à être relâché de telle sorte que l'élément de chasse fournit une impulsion (I) dans le sens de la broche (6) la plus proche et d'une bobine restante (2) ou d'une douille vide enfilée sur cette broche.

2. Dispositif selon la revendication 1, caractérisé en ce que l'élément de chasse est un bras de chasse (12) fixé à un support (13) en faisant ressort radialement.

3. Dispositif selon la revendication 2, caractérisé en ce que le support (13) est apte à être fixé à une barre de support (14) dans différentes positions angulaires en vue du réglage de la précontrainte de ressort.

4. Dispositif selon la revendication 2 ou 3, caractérisé en ce que le bras de chasse (12) est pourvu, pour la précontrainte, d'une rampe (16) sur laquelle le dispositif support de bobines (5) monte, et en ce que la rampe prévue pour déclencher l'impulsion dans la position de déclenchement (23) est étagée au niveau de son point le plus haut par rapport à son plan de déplacement.

5. Dispositif selon la revendication 4, caractérisé en ce que le bras de chasse est conçu comme un ressort à lames (12) sur lequel est fixée la rampe (16), côté bobine.

6. Dispositif selon l'une des revendications 1 à 5, caractérisé en ce qu'un disque de chasse (19) est disposé de façon lâche sur chaque broche (6), et en ce que le disque de chasse est apte à être sollicité par l'élément de chasse, l'impulsion (I) agissant indirectement sur la bobine restante ou sur la douille vide.

7. Dispositif selon la revendication 6, caractérisé en ce que le disque de chasse (19) va en s'épaississant du centre vers l'extérieur.

8. Dispositif selon l'une des revendications 1 à 7, caractérisé en ce que l'élément de chasse (12) est disposé de telle sorte que l'impulsion est fournie au-dessous d'une broche, lorsque la position de déclenchement est atteinte.

9. Dispositif selon l'une des revendications 1 à 8, caractérisé en ce qu'il est prévu, dans le plan de la position de déclenchement (23) et au-dessous de la broche du bas, un dispositif récepteur (21) qui amène vers un dispositif convoyeur (22) les bobines restantes et les douilles vides qui ont été éjectées.

10. Dispositif selon l'une des revendications 1 à 9, caractérisé en ce que le dispositif support de bobines comporte des tubes supports de bobines verticaux (5) qui sont fixés à des chaînes de transport horizontales sans fin (7) supérieure et inférieure, et en ce que les éléments de chasse sont disposés près des poulies de renvoi de chaînes (10), qui se trouvent dans le sens de transport entre le brin des chaînes correspondant à la position de fonctionnement (8) et le brin correspondant à la position de changement (9).

11. Dispositif selon l'une des revendications 1 à 9, caractérisé en ce que le dispositif support de bobines comporte des tubes supports de bobines horizontaux qui sont fixés à des chaînes de transport latérales verticales sans fin.

12. Dispositif selon l'une des revendications 1 à 9, caractérisé en ce que le dispositif support de bobines est un chariot de cantre mobile, et en ce que l'élément de chasse est disposé sur un poste d'éjection qui est fixe par rapport au chariot de cantre et que celui-ci doit franchir pour atteindre la position de changement.
